# DEMANDE DE BREVET EUROPEEN

(11) **EP 0 082 824 A2**
(43) Date de publication de la demande: **29.06.1983**
(21) Numéro de dépôt: 82830112.7
(22) Date de dépôt: 26.04.1982
(51) Int. Cl.: A43B 23/02

(54) **Chaussure à empeigne élastifiée**

(30) Priorité: 21.12.1981 IT 4520981
(71) Demandeur: Francalanci, Natalino, I-56020 S. Maria a Monte (Pisa) (IT)
(72) Inventeur: Francalanci, Natalino, I-56020 S. Maria a Monte (Pisa) (IT)
(74) Mandataire: Martini, Lazzaro

(57) **Abrégé**

Pour réaliser une chaussure pouvant s'adapter à des pieds atteints de différentes déformations de taille importante sans provoquer de douleur, on utilise une chaussure comprenant une semelle (2) et une empeigne (1) attachée à la dite semelle (2), dans laquelle cette empeigne (1) est élastifiée sur tout ou partie de sa surface. La dite empeigne (1) élastifiée est obtenue avec un tissu en soi élastique, préliminairement piqué avec des coutures (11) croisées, effectuées sur le tissu maintenu tendu avant d'être attaché à la semelle en position de retrait; de façon différente, elle est obtenue avec une matière non élastique, comme du cuir naturel ou artificiel, préliminairement plissé et cousu ainsi selon des lignes croisées (11).

## Description

L'invention concerne une chaussure à empeigne élastifiée spécialement prévue pour des pieds déformés.

On sait qu'une personne ayant des pieds déformés et en particulier si la déformation provoque des douleurs, n'est pas en mesure de chausser des chaussures normales mais au contraire qu'elle a besoin de chaussures corrigées spécialement, c'est-à-dire de chaussures avec l'empeigne qui recouvre la surface déformée du pied de façon à réduire le plus possible la pression de la paroi de la chaussure sur la partie déformée du pied et donc ne provoquant pas de douleur mais plutôt la soulageant.

Ces chaussures doivent être fabriquées sur mesure en rapport avec chaque type de déformation et en conséquence elles sont coûteuses.

Le but principal de cette invention est de proposer une chaussure pouvant s'adapter à des pieds )atteints de différentes déformations importantes sans provoquer de douleur.

Nous avons obtenu ce résultat conformémet à l'invention en adoptant l'idée de fabriquer une chaussure appropriée avec une empeigne souple, c'est-à-dire élastifiée.

Les avantages de cette invention consistent surtout dans le fait que cette chaussure peut être chaussée avec facilité et sans douleur par n'importe quel type de pied ayant une ou plusieurs déformations de taille importante; qu'elle peut être fabriquée en série comme les chaussures normales; qu'elle peut être réalisée indifféremment sous forme de chaussure, sandale, botte d'homme ou de femme; qu'ayant l'épaisseur de l'empeigne plus grande que celle des chaussures normales, elle a un pouvoir isolant plus important et en conséquence aide à protéger les pieds contre le froid; que l'élasticité de l'empeigne produit un effet de massage du pied lorsque la chaussure est mise et enlevée et en outre, facilite le soulèvement du pied lors de la marche. En substance, la présente invention consiste à proposer une chaussure comprenant une semmlle et une empeigne attachée à la semelle dans laquelle au moins une partie de la surface de l'empeigne est élastifiée et dans laquelle l'empeigne est formée par un tissu élastique préliminairement piqué sous tension; de façon différente, l'empei gne est formée par un tissu non élastique (comme le cuir) préliminairement plissé et cousu avec du £il élastifié.

L'invention sera expliquée ci-dessous plus en dé tails à l'aide des dessins en annexe n'illustrant qu'une forme de réalisation.

La Figure 1 représente, en vue latérale, une chaus sure de femme à empeigne souple conformément à l'invention; la Figure 2 représente, en vue laté rale, une chaussure d'homme à empeigne souple. Une chaussure conforme à l'invention comprend essentiellemente une empeigne (1) qui est souple c'est-à-dire élastifiée sur tout ou partie de sa surface et attachée de façon traditionnelle à la semelle (2).

L'élasticité est obtenue avec un tissu en soi élastique mais qui a été préliminairemnnt piqué selon des lignes de couture (1) croisées alors qu'il était maintenu tendu avant d'être successivement fixé à la semelle (2) après l'avoir laissé se retirer; de façon différente, l'élasticité est obtenue avec une matière non élastique, comme du cuir naturel ou synthétique, préliminairement plissé et cousu avec du fil élastifié selon des lignes de couture (11) croisées.

Evidemment ces lignes de couture (11) peuvent reproduire n'importe quel type de dessin, comme des carrés ou diamants, comme illustré dans la Figure 1 et la Figure 2. En outre, l'empeigne (1) peut être finie et/ou embellie avec des finitions différentes comme une.chaussure normale.

## Revendications

1) Chaussure comprenant une semelle et une empeigne attachée à la dite semelle caractérisée par le fait que l'empeigne (1) est élastifiée.

2) Chaussure conformément à la révendication 1) caractérisée par le fait que la dite empeigne (1) est en tissu élastique préliminairemen cousu le long de lignes (1) croisées pendant qu'il est maintenu tendu avant d'être successivement attaché à la semelle (2) après s'être retiré.

3) Chaussure conformément à la revendication 1) caractérisée par le fait que la dite empeigne (1) est en matière anélastique, mais préliminairement plissée et cousue ainsi selon des lignes croisées (11) avec un fil élastifié avant d'être ensuite attachée à la semelle (2).

4) Chaussure conformément à la revendication 1) caractérisée par le fait que tout ou partie de la surface de l'empeigne (1) est élastifiée.

5) Chaussure conformément à la renendication 1) caractérisée par le fait qu'elle à la forme d'une chaussure, sandale, botte pour homme ou femme.
